# EUROPÄISCHE PATENTSCHRIFT

(11) **EP 1 568 842 B1**
(45) Veröffentlichungstag und Bekanntmachung des Hinweises auf die Patenterteilung: **31.12.2008**
(21) Anmeldenummer: 04030913.0
(22) Anmeldetag: 28.12.2004
(51) Int. Cl.: E06B 3/72

(54) **Haustür-Türblatt, damit versehene Haustür und Herstellverfahren dafür**
Doorleaf for a housedoor, housedoor with such a door leaf and procedure of production thereof
Vantail pour porte de maison, porte avec un tel vantail et procédé de fabrication

(30) Priorität: 30.01.2004 DE 102004004825; 10.03.2004 DE 102004011717
(43) Veröffentlichungstag der Anmeldung: 31.08.2005
(73) Patentinhaber: Hörmann KG Eckelhausen, D-66625 Nohfelden (DE)
(72) Erfinder: Beier, Peter, 66625 Nohfelden (DE); Hörmann, Martin, J., 66606 St. Wendel (DE)
(74) Vertreter: Kastel, Stefan

(56) Entgegenhaltungen:
- EP-A- 0 476 978
- EP-A- 1 006 253
- DE-A1- 2 302 793
- DE-U1- 8 335 878
- DE-U1- 20 213 426
- DE-U1- 29 904 972
- DE-U1- 29 913 832
- FR-E- 77 763

## Beschreibung

Die Erfindung betrifft ein Türblatt für eine als Abschluss eines Gebäudes verwendbare Haustür mit einem Türblattrahmen und einer daran gehaltenen Sandwichplatte als Türfüllung, die aus einer Motivplatte und einer Abschlussplatte und Dämmmaterial dazwischen gebildet ist. Solche Türblätter sind als Teil von auf dem Markt erhältlichen Haustüren bekannt.

Im folgenden wird anhand der hier beigefügten Fig. 3 - 5 eine Haustür nach einem firmeninternen Stand der Technik beschrieben. Fig. 3 stellt einen etwa mittigen Vertikalschnitt und Fig. 4 einen Horizontalschnitt durch die Haustür dar. Fig. 5 zeigt einen Horizontalschnitt eines Randbereiches eines in dieser Haustür verwendeten Türblattes.

Die insgesamt mit 10 gekennzeichnete Haustür hat einen Türrahmen 12 und ein daran über Türbänder 14 schwenkbar gehaltenes Türblatt 16. Das Türblatt 16 ist wiederum durch einen Türblattrahmen 18 und eine darin eingesetzte Türfüllung 20 gebildet.

Der Türrahmen 12 und der Türblattrahmen 18 sind jeweils aus Leichtmetallprofilen, insbesondere Aluminiumprofilen gebildet. Die einzelnen Holme der beiden Rahmen 12, 18 sind jeweils aus zwei Hohlprofilen 22, 24, hier aus einer Aluminiumlegierung, mit Verbindungsstegen 26 dazwischen gebildet. Die Verbindungsstege 26 sind aus schlecht wärmeleitendem Material (z. B. Kunststoff), um Wärmebrücken zu vermeiden. Auf diese Weise ist die Haustür 10 als Außenabschluss für ein Haus gebildet und hat einen relativ hohen k-Wert.

Wie am besten aus Fig. 5 ersichtlich, ist die Türfüllung als Sandwichplatte aufgebaut. Sie weist eine Motivplatte 28, eine zur Innenseite der Haustür gerichtete Abschlussplatte ― im folgenden Innenplatte 30 genannt und Dämmmaterial 32 zwischen den beiden Platten 28, 30 auf. Das Dämmmaterial 32 und die Innenplatte 30 sind in den Türblattrahmen 18 eingesetzt. Die Motivplatte 28 steht über das Dämmmaterial 32 und die Innenplatte 30 hervor und ist auf den Türblattrahmen 18 diesen zum Teil überdeckend aufgelegt. Zur Vermeidung von Wärmebrücken ist, wie oben erwähnt, auch der Türblattrahmen 18 als Verbundprofil mit den beiden Hohlprofilen 22, 24 und den Verbindungsstegen 26 dazwischen ausgebildet. Die Befestigung der Türfüllung 20 erfolgt durch Verkleben der vorstehenden Motivplatte 28 mit dem Türblattrahmen 18 und durch eine Verschraubung 40 auf der Innenseite.

Die Motivplatte 28 ist bei Haustüren wichtig, da solche Haustüren in erster Linie aufgrund ihres Designs gekauft werden. Die Motivplatte 28 trägt eine bestimmte (Außen-)Farbe oder ein bestimmtes Muster oder ist durch Einsätze wie Glaselemente (die sich ggf. auch durch das Dämmmaterial und die Innenplatte erstrecken können) oder durch aufgesetzte Elemente wie Metallplatten u.s.w. entsprechend optisch ausgestaltet. In industrieller Fertigung kann mit gleichgestellten Türblattrahmen durch eine ganz Reihe von zur Auswahl stehenden Motivplatten 28 eine Vielzahl ganz verschieden aussehender Haustüren geschaffen werden.

Zur Herstellung des in Fig. 5 gezeigten Türblattes wird zunächst der Türblattrahmen 18 angefertigt. Die lagermäßig bevorratete Motivplatte wird auf das entsprechende Maß zugeschnitten. Dabei wird das Dämmmaterial 32 und die Innenplatte 30 entsprechend dem Innenmaß des Türblattrahmens 18 zugeschnitten. Dies erfolgt spielbehaftet, damit die Innenplatte 30 und das Dämmmaterial 32 leicht in den Türblattrahmen 18 eingefügt werden können und Kosten, die bei geringeren Toleranzen anfallen würden, eingespart werden können. Die Schnittkante der Motivplatte 28 wird nach dem Zuschnitt oberflächenbehandelt. Dies erfolgt je nach dem verwendeten Material unterschiedlich. Gemeinsam ist, dass die Schnittkanten zur Vermeidung von Verletzungsgefahren entschärft werden und optisch hochwertiger gestaltet werden. Oft erfolgt auch eine Nachlackierung.

Der in Fig. 5 gezeigte Türblattrahmen 18 ist mit einer nach innen vorstehenden Kante 34 versehen, um anstelle der gezeigten Sandwichplatte auch andere Türfüllungen aufnehmen zu können. Diese Flügelkante 34 wird vor dem Einsetzen der hier gezeigten Türfüllung 20 mit der Motivplatte 28 gekürzt. Die nach dem Befestigen der Sandwichplatte 36 entstehenden Fugen zwischen der Motivplatte 28 und dem Türblattrahmen 16 werden mit Silikon 33 abgedichtet. Die Fuge zwischen der Innenplatte 30 und dem Dämmmaterial 32 einerseits und dem Türblattrahmen andererseits wird durch ein 1,5 mm dickes Stahlblech 38 mit Z-Profil abgedeckt, woran die Innenverschraubung der Sandwichtplatte 36 mittels selbstschneidender Schrauben 40 erfolgt.

Ausgehend von dem voranstehend beschriebenen Stand der Technik ist es Aufgabe der Erfindung, ein Türblatt und eine damit versehene Haustür optisch hochwertiger und dennoch kostengünstiger und schneller mit geringerem Aufwand herstellen zu können.

Diese Aufgabe wird durch ein Türblatt mit den Merkmalen des Anspruches 1 gelöst.

Eine mit dem erfindungsgemäßen Türblatt versehene Haustür sowie ein Herstellverfahren für das Türblatt sind Gegenstand der Nebenansprüche. Vorteilhafte Ausgestaltungen der Erfindung sind Gegenstand der Unteransprüche.

Erfindungsgemäß wird die Sandwichplatte nicht wie im voranstehenden Stand der Technik teilweise in den Türblattrahmen eingeführt, vielmehr liegt bei einer Ausführung der Erfindung die Sandwichplatte insgesamt auf dem Türblattrahmen auf.

Dies hat folgende Vorteile:
- Die Motivplatte steht nicht über, es entstehen keine Fugen und Versätze.
- Da zwischen der als Außenabschluss der Haustür geeigneten Motivplatte und dem Türblattrahmen noch das Dämmmaterial und ggf. die Innenplatte eingefügt ist, gibt es keine Kältebrücken zwischen der Innenseite des Türblattrahmens und der Türblattaußenseite. Man kann somit auf ein Verbundprofil für den Türblattrahmen verzichten. Der Türblattrahmen kann aus einfachen (Metall-)Hohlprofilen hergestellt werden.
- Es werden keine Glasleisten oder inneren Leisten wie z. B. das oben genannte Stahlblech benötigt;
- Das Zuschneiden der Sandwichplatte ist wesentlich vereinfacht, da die Motivplatte kein eigenes Zuschneidemaß und keine Sonderbearbeitung mehr benötigt.
- Dadurch kann die Herstellung kostengünstiger und wesentlich schneller erfolgen.
- Bisher musste man im Türblattrahmen stets einen unteren Sockel vorsehen, um genügend Stabilität zu haben. Mit der Erfindung kann der Türblattrahmen als durchgängiger Rohrrahmen ausgeführt werden. Der Türblattrahmen kann vierseitig umlaufend gleichgestaltet sein.
- Aufgrund der besonderen Konstruktion können die Motivplatte 28 und die Deckplatte 30 gleichgestaltet sein. Dies verringert die Herstellkosten für die Sandwichplatte.
- Durch die Möglichkeit der Gleichgestaltung der Motivplatte und der Deckplatte können beide Seiten wahlweise als Motivplatte benutzt werden. Man kann so mit ein und derselben Sandwichplatte und verschiedene Muster tragenden Oberflächen auf beiden Seiten einfach durch wahlweises Verwenden einer der Platten als Motivplatte ein unterschiedliches Aussehen erzeugen.

Vorzugsweise wird die Sandwichplatte so auf den Türblattrahmen aufgelegt, dass sie insgesamt mit allen ihren Bestandteilen einen Großteil (vorzugsweise mehr als 80 %, insbesondere 95 % - 100 % der im bestimmungsgemäßen Gebrauch nach außen gerichteten Fläche des Türblattrahmens überdeckt.

Bei einem Türblatt mit den im beigefügten Anspruch 1 aufgeführten Merkmalen wird eine schnellere und kostengünstigere Herstellung dadurch erreicht, dass eine an dem Türblattrahmen angeformte oder befestigte Abdeckleiste eine Schnittkante der Motivplatte oder/und eine gesamte Stirnseite der Sandwichplatte abdeckt. Auf diese Weise kann man sich Nachbearbeitung der Schnittkanten einsparen. Solche Nachbearbeitungsvorgänge können einige Arbeitstage beanspruchen, man denke nur an die Zeit zum Aushärten von Lacken oder dergleichen. Auf diese Weise könnten die erfindungsgemäßen Haustüren um einige Tage schneller als bisher individuell nach Bekanntwerden der vom Kunden gewünschten Maße für die Haustür maßgefertigt und geliefert werden.

Besonders bevorzugt ist eine Kombination dieser beiden Maßnahmen, wobei die Sandwichplatte nur noch insgesamt ohne besonders für die Motivplatte maßnehmen zu müssen, zugeschnitten werden muss und direkt auf den Türblattrahmen aufgelegt und befestigt wird, wobei dann die Schnittkanten durch die Abdeckleiste abgedeckt wird. Eine sichere Befestigung der Motivplatte und/oder der gesamten Sandwichplatte ist dadurch erzielbar, dass zusätzlich zu der Verklebung noch ein Profilelement vorgesehen ist, das wenigstens einen (Seiten-)Rand, vorzugsweise mehrere oder alle Ränder auf allen vier Seiten der Sandwichplatte umgreift. Dadurch lässt sich die Motivplatte auch dann festlegen, wenn das Dämmmaterial etwas weicher ausgeführt ist.

Besonders bevorzugt ist, wenn die zuvor erwähnte Abdeckleiste als solches Profilelement ausgebildet ist. Die Abdeckleiste hat dann sowohl eine Abdeckfunktion als auch eine Befestigungsfunktion. Das Abdecken dient einerseits optischen Gründen zum Verdecken der eventuell unregelmäßig wirkenden Schnittkanten und des Dämmmaterials; andererseits wird durch das Abdecken ein Zugriff auf die eventuell scharfkantigen Schnittränder mit den dadurch bedingten Verletzungsgefahren vermieden. Als besonders einfach herstellbare und montierbare Befestigung der Abdeckleiste und/oder des Profilelements ist eine Klemmverbindung und insbesondere eine Rastverbindung oder Klipsverbindung bevorzugt. Die Abdeckleiste oder Profilleiste hat vorzugsweise ein U-Profil. Ein erster Schenkel des Profils kann zur Befestigung der Leiste an dem Türblattrahmen genutzt werden. Der zweite Schenkel umgreif die Sandwichplatte und sichert diese. Der erste Schenkel kann beispielsweise in eine Nut am Türblattrahmen eingeklipst sein. Der zweite Schenkel dient vorteilhafterweise als Auflage für eine Türdichtung, die an dem Türrahmen der mit dem erfindungsgemäßen Türblatt versehenen Haustür befestigt ist.

Ein Ausführungsbeispiel der Erfindung wird nachfolgend anhand der beigefügten Zeichnungen näher erläutert. Die beigefügten Zeichnungen zeigen in
- Fig. 1: einen Seitenbereich einer erfindungsgemäßen Haustür im Horizontalschnitt entlang der Linie I - I von Fig. 2;
- Fig. 2: eine Innenansicht der erfindungsgemäßen Haustür;
- Fig. 3: einen Vertikalschnitt durch eine bisher nach einem firmeninternen Stand der Technik bekannte Haustür;
- Fig. 4: einen Horizontalschnitt durch die bekannte Haustür von Fig. 3; und
- Fig. 5: einen Randbereich eines in der bekannten Haustür der Fig. 3 und 4 nach dem Stand der Technik verwendeten Türblattes im Horizontalschnitt;
- Fig. 6: einen unteren Bereich einer erfindungsgemäßen Haustür im Vertikalschnitt entlang der Linie IV - IV von Fig. 2.

Eine erfindungsgemäße Haustür 10 mit Türrahmen 12 und Türblatt 16 ist in den Fig. 1 und 2 dargestellt. Dabei sind für vergleichbare Teile wie bei der zuvor beschriebenen Haustür nach dem Stand der Technik gleiche Bezugszahlen verwendet. Für die grundsätzlichen Eigenschaften dieser Teile und hiernach nicht weiter angesprochenen Merkmale der Haustür wird auch auf die zuvor stehenden Erläuterungen und die zeichnerische Darstellung des in den Fig. 3 - 5 gezeigten Standes der Technik verwiesen.

Der Türrahmen 12 ist auch bei der erfindungsgemäßen Haustür 10 wie im Stand der Technik nach den Fig. 3 - 5 aufgebaut.

Der Aufbau des Türblattes 16 unterscheidet sich jedoch wesentlich. Der Türblattrahmen 18 ist nicht aus Verbundprofilen, sondern in dem dargestellten Ausführungsbeispiel durch Holme aus einem einstückigen Hohlprofil 42 aus stranggepresstem Leichtmetall, insbesondere einer Aluminiumlegierung, gebildet. Die Sandwichplatte 36 hat mit der Innenplatte 30, der außenseitigen Motivplatte 28 und dem Dämmmaterial 32 ein einheitliches Außenmaß. Motivplatte 28, Dämmmaterial 32 und Innenplatte 30 sind in einem Zuschneideschnitt auf die Außenmaße des Hohlprofiles 42 des Türblattrahmens 18 zugeschnitten. Die nach innen weisende Fläche der Innenplatte 30, genauer die weg von der Motivplatte 28 gerichtete oder der Motivplatte 28 entgegengesetzten Flächen 44 im Bereich der Ränder der Sandwichplatte 36 sind auf die nach außen gerichtete Fläche 46 des Türblattrahmen 18 aufgesetzt und aufgeklebt (Kleber 72). Die im wesentlichen stufenlos begrenzten Stirnseiten 70 der Sandwichplatte 36 sind mit einer Abdeckleiste 48 abgedeckt.

Die Abdeckleiste 48 ist als Profilelement ausgebildet und hat im wesentlichen ein U-Profil mit einem ersten Schenkel 50, einem zweiten Schenkel 52 und einem Steg 54 dazwischen. Mit dem ersten Schenkel 50 ist die Abdeckleiste 48 in eine Nut 56 am Türblattrahmen 18 angeklipst. Hierzu hat die Nut 56 eine sich an einen engeren Einführkanal 58 anschließenden erweiterten Bereich 60. Der erste Schenkel 50 ist mit einer Rastnase versehen, die die Stufe zwischen dem Einführkanal 58 und dem erweiterten Bereich 60 einrastend hintergreifen kann.

Der Steg 54 deckt die Schnittkanten der Motivplatte 28 und der Innenplatte 30 ab. Der Steg 54 deckt auch eventuelle Fugen zwischen der Sandwichplatte 36 und dem Türblattrahmen 18 ab. Außerdem deckt der Steg 54 das Dämmmaterial 32 ab. Die stirnseitige Breitfläche 62 des Steges 54 ist als Sichtfläche entsprechend optisch hochwertig gestaltet. Die Abdeckleiste 48 oder deren Sichtfläche ist bevorzugt optisch an die jeweilige Motivplatte 28 angepasst. Hierfür gibt es ein Sortiment von Motivplatten 28 oder fertiger Sandwichtplatten 36 und ein entsprechendes Sortiment farblich angepasster Abdeckleisten 48.

Mit dem zweiten Schenkel 52 umgreift die Abdeckleiste 48 die Motivplatte 28. Dadurch, dass an allen vier Seiten eine entsprechende Form des Türblattrahmens 18 mit Abdeckleiste 48 vorhanden ist, ist die Sandwichplatte 36 allseitig eingefasst. Die nach außen gerichtete Seite des zweiten Schenkels 52 dient außerdem als Auflage für eine Dichtung 64, welche an dem Türrahmen 12 an einem entsprechenden Vorsprung 66 des außenseitigen Hohlprofils 22 befestigt ist.

Zur Herstellung des in Fig. 1 dargestellten Türblatts 16 wird so vorgegangen, dass die lagermäßig vorhandene Sandwichplatte 36 mit Motivplatte 28 auf das Außenmaß des Hohlprofils 42 des Türblattrahmens 18 in einem Schritt durch Zuschneiden von Motivplatte 28, Innenplatte 30 und Dämmmaterial 32 zugeschnitten wird. Die Motivplatte 28 wird dann auf den vorher fertiggestellten Türblattrahmen 18 so aufgelegt und aufgeklebt, dass die nach außen gerichtete Fläche 46 des Türblattrahmens 18 im wesentlichen vollständig überdeckt wird ― flügeldeckende Ausstattung ―. Anschließend werden die Schnittkanten 68 durch das als Abdeckleiste 48 dienende Klipsprofil abdeckt. Dadurch werden Nachbearbeitungen der Motivplatte vermieden und somit viele Arbeitstage eingespart.

Das in Fig. 1 dargestellte Türblatt 16 schafft eine optische Verbesserung, da die Motivplatte 28 nicht über den Flügelrahmen 18 steht und keine Fugen und Versätze entstehen. Bei dem Stand der Technik gibt es an der Außeneckkante noch eine Stufe für die Dichtung 64. Diese wird erfindungsgemäß vermieden.

Das in Fig. 1 dargestellte Türblatt 16 ist kostengünstiger herstellbar, denn es genügt ein einfaches Hohlprofil 42 anstelle des aus den Hohlprofilen 22, 24 und den Stegen 26 gebildeten Verbundprofils. Es werden keine Glasleisten benötigt und man braucht keine Sonderbearbeitung der Motivplatte 28. Einfaches Zuschneiden genügt. Durch die einfachere Herstellung kann man die nach Design- und Maßvorgaben individuell gefertigte Haustür 10 schneller ausliefern. Eine schnellere Auslieferung wird auch dadurch bedingt, dass die Schnittkanten 68 nicht mehr oberflächenbehandelt werden müssen.

Der in Fig. 1 dargestellte Schnitt ist repräsentativ für die beiden vertikalen und die obere horizontale Seite. Unten ist, wie im Stand der Technik entsprechend kein Verbundprofil für den Türrahmen 12 und ein Holm für den Türblattrahmen vorgesehen, bei entsprechender Auflage der Sandwichplatte und Abdeckung durch die Abdeckleiste 48.

Der untere Bereich ist in der Fig. 6 zu entnehmen. Wenngleich für den unteren Bereich des Türblattrahmens auch ein gesonderter, größerer, d. h. im bestimmungsgemäßen Gebrauch höherer Holm verwendet werden kann, ist bei dem dargestellten Beispiel der gleiche Türblattrahmenholm wie an den Seiten und oben verwendet. Dies erspart durch Gleichteilestrategie Herstellkosten und Lagerkosten. Ein in Fig. 1 dargestellter vorstehender Bereich 74 für eine Türdichtung 76 zum Abdichten der seitlichen und oberen Fuge ist am unteren Hohlprofil 42 einfach entfernt worden. Eine stirnseitig vorgesehene C-profilförmige Nut 78 dient zur Aufnahme der unteren Türdichtung 80, die hier nur beispielhaft und sehr schematisch dargestellt ist. Die untere Türdichtung 80 könnte auch bedeutend breiter ausgeführt sein und zusätzlich an entsprechenden Halterungen an der Breitfläche 62 des Steges befestigt sein. Sie könnte dort auch festgeklebt sein. Ansonsten ist der untere Türblattbereich gleich ausgeführt wie die seitlichen und der obere Türblattbereich.

Wie aus den Fig. 1 und 6 ersichtlich, sind die Motivplatte 28 und die Deckplatte 30 bei der dargestellten Ausführungsform jeweils gleich dargestellt. Die Sandwichtplatte ist so auch um eine parallel zu ihrer Ebene verlaufende Achse um 180° verdreht verwendbar, so dass die Deckplatte als Motivplatte und die Motivplatte 28 als Deckplatte verwendet wird. Die sichtbare Oberfläche der Motivplatte 28 hat ein anderes Design als die sichtbare Oberfläche der Deckplatte 30. So kann man mit ein und derselben Sandwichplatte 36 einfach durch wahlweise Orientierung verschieden aussehende Haustüren erzeugen.

### Bezugszeichenliste

- 10: Haustür
- 12: Türrahmen
- 14: Türbänder
- 16: Türblatt
- 18: Türblattrahmen
- 20: Türfüllung
- 22: inneres Hohlprofil
- 24: äußeres Hohlprofil
- 26: Verbindungsstege
- 28: Motivplatte
- 30: Innenplatte (Abschlussplatte)
- 32: Dämmmaterial
- 33: Silikonverfugung
- 34: Flügelkante
- 36: Sandwichplatte
- 38: Stahlblech
- 40: Schrauben
- 42: Hohlprofil
- 44: nach innen gerichtete Fläche der Sandwichtplatte
- 46: nach außen gerichtete Fläche des Türblattrahmens
- 48: Abdeckleiste (Profilelement)
- 50: erster Schenkel
- 52: zweiter Schenkel
- 54: Steg
- 56: Nut
- 58: Einführkanal
- 60: erweiterter Bereich
- 62: Breitfläche Steg
- 64: Dichtung
- 66: Vorsprung mit Dichtung am Türrahmen
- 68: Schnittkante Motivplatte
- 70: Stirnseite
- 72: Klebstoff (PU-Kleber)
- 74: vorstehender Bereich
- 76: Türdichtung
- 78: Nut
- 80: Türdichtung

## Patentansprüche

1. Türblatt (16) für eine als Außenabschluss eines Gebäudes verwendbare Haustür (10) mit einem Türblattrahmen (18) und einer daran gehaltenen Sandwichplatte (36) als Türfüllung (20), die aus einer Motivplatte (28) und einer Abschlussplatte (30) und Dämmmaterial (32) dazwischen gebildet ist,
**dadurch gekennzeichnet,**
**dass** die Sandwichplatte (36) mit einer von der Motivplatte (28) abgewendeten Breitfläche (44) der Abschlussplatte (30) mittelbar oder unmittelbar auf dem Türblattrahmen (18) aufliegt.

2. Türblatt nach Anspruch 1,
**dadurch gekennzeichnet,**
**dass** die Sandwichplatte (36) auf einer im bestimmungsgemäßen Gebrauch nach außen gerichteten Fläche (46) des Türblattrahmens (18) aufliegt.

3. Türblatt nach einem der voranstehenden Ansprüche,
**dadurch gekennzeichnet,**
**dass** eine an dem Türblattrahmen (18) angeformte oder befestigte Abdeckleiste (48) eine Schnittkante (68) der Motivplatte (28) oder/und eine gesamte Stirnseite (70) der Sandwichplatte (36) abdeckt.

4. Türblatt nach einem der voranstehenden Ansprüche,
**dadurch gekennzeichnet,**
**dass** wenigstens ein Rand, vorzugsweise alle Ränder, der Sandwichplatte (36) von einem Profilelement (48) umgriffen ist.

5. Türblatt nach Anspruch 3 und 4,
**dadurch gekennzeichnet,**
**dass** die Abdeckleiste (48) als Profilelement wirkt oder ausgebildet ist.

6. Türblatt nach einem der voranstehenden Ansprüche,
**dadurch gekennzeichnet,**
**dass** die Abdeckleiste (48) und/oder das Profilelement an dem Türblattrahmen (18) durch eine Rast- oder Klipsverbindung (55) befestigt sind.

7. Türblatt nach einem der voranstehenden Ansprüche,
**dadurch gekennzeichnet,**
**dass** die Abdeckleiste (48) und/oder das Profilelement ein U-förmiges Profil mit zwei Schenkeln (50, 52) und einem Steg (54) dazwischen haben, wobei ein erster Schenkel (50) zur Befestigung an dem Türblattrahmen (18) und der zweite Schenkel (52) zum Umgreifen der Sandwichplatte (36) dient.

8. Türblatt nach Anspruch 7,
**dadurch gekennzeichnet,**
**dass** der erste Schenkel (50) in eine Nut (56) am Türblattrahmen (18) eingeklipst ist.

9. Türblatt nach einem der voranstehenden Ansprüche,
**dadurch gekennzeichnet,**
**dass** die Sandwichplatte (36) den Türblattrahmen (18) zumindest zu einem Großteil überdeckt.

10. Türblatt nach einem der voranstehenden Ansprüche,
**dadurch gekennzeichnet,**
**dass** die Motivplatte (28) und die Deckplatte (30) einen gleichen inneren Aufbau haben.

11. Türblatt nach einem der voranstehenden Ansprüche,
**dadurch gekennzeichnet,**
**dass** beide oberflächlichen Platten (28, 30) der Sandwichplatte (36) als Motivplatte verwendbar sind.

12. Türblatt nach einem der voranstehenden Ansprüche,
**dadurch gekennzeichnet,**
**dass** der Türblattrahmen (18) vierseitig umlaufend ausgebildet ist, wobei insbesondere der untere Türblattrahmenholm aus einem gleichen Hohlprofil wie wenigstens einer der übrigen Türblattrahmenholme gebildet ist.

13. Haustür (10) mit einem Türrahmen (12) und einem Türblatt (16),
**dadurch gekennzeichnet,**
**dass** das Türblatt (16) nach einem der voranstehenden Ansprüche ausgebildet ist.

14. Haustür nach Anspruch 13,
**dadurch gekennzeichnet,**
**dass** wenigstens ein Holm des Türrahmens (12) einen Vorsprung (66) mit einer Dichtung (64) hat, die im geschlossenen Zustand der Tür (10) auf einem die Sandwichplatte (36) umgreifenden Teil (52) des Türblattrahmens, der Abdeckleiste (48) oder des Profilelements aufliegt.

15. Haustür nach einem der voranstehenden Ansprüche,
**dadurch gekennzeichnet,**
**dass** der Türblattrahmen und/oder der Türrahmen aus Leichtmetallprofilelementen (22, 24, 42) gebildet ist.

16. Verfahren zum Herstellen eines Türblatts (16) nach einem der Ansprüche 1 bis 9, **gekennzeichnet durch** die Schritte:
a) Herstellen des Türblattrahmens (18);
b) gemeinsames Zuschneiden der Ränder der Motivplatte (28) des Dämmmaterials (32) und der Abschlussplatte (30) der Sandwichplatte angepasst an die Größe des Türblattrahmens (18);
c) Auflegen der Sandwichplatte (36) mit ihrer der Motivplatte (28) entgegengerichteten Breitseitfläche (44) auf den Türblattrahmen (18); und
d) Befestigen von auf den Türblattrahmen (18) aufgelegten Rändern der Sandwichplatte (36) an dem Türblattrahmen (18);
wobei die Reihenfolge der Schritte a) und b) beliebig ist.

17. Verfahren nach Anspruch 16,
**gekennzeichnet durch** den irgendwann nach Schritt c) erfolgenden Schritt:
e) Abdecken der Schnittkanten (68) der Sandwichplatte (36) **durch** eine Abdeckleiste (48).

18. Verfahren nach einem der voranstehenden Ansprüche,
**dadurch gekennzeichnet,**
**dass** in Schritt d) das Befestigen der Sandwichplatte (48) durch Aufkleben (Klebstoff 72) erfolgt.

## Claims

1. Door leaf (16) for a front door (10) that can be used as an external closure of a building, said door leaf (16) comprising a door leaf frame (18) and a sandwich plate (36) supported thereat as a door filler (20), which sandwich plate is formed of a decor panel (28) and a closure panel (30) and insulating material (32) in-between,
**characterized in that**
**that** the sandwich plate (36) rests on the door leaf frame (18) indirectly or directly by a broad face (44) of the closure panel (30) facing away from the decor panel (28).

2. Door leaf according to claim 1,
**characterized in that**
the sandwich plate (36) rests on a surface (46) of the door leaf frame (18), which surface (46) is outwardly facing when it is used as intended.

3. Door leaf according to one of the preceding claims,
**characterized in that**
a cover strip (48) molded or fixed to the door leaf frame (18) covers a cutting edge (68) of the decor panel (28) and/or an entire front face (70) of the sandwich plate (36).

4. Door leaf according to one of the preceding claims,
**characterized in that**
at least one rim, preferably all the rims of the sandwich plate (36) are embraced by a profile element (48).

5. Door leaf according to claim 3 and 4,
**characterized in that**
said cover strip (48) acts or is formed as a profile element.

6. Door leaf according to one of the preceding claims,
**characterized in that**
the cover strip (48) and/or profile element are fixed to the door leaf frame (18) by a snap or clip connection (55).

7. Door leaf according to one of the preceding claims,
**characterized in that**
the cover strip (48) and/or the profile element include a U-shaped profile having two legs (50, 52) and a web (54) in-between, a first leg (50) serving for the fixing to the door leaf frame (18) and the second leg (52) for embracing the sandwich plate (36).

8. Door leaf according to claim 7,
**characterized in that**
the first leg (50) is clipped into a groove (56) on the door leaf frame (18).

9. Door leaf according to one of the preceding claims,
**characterized in that**
the sandwich plate (36) overlaps the door leaf frame (18) at least for a major part thereof.

10. Door leaf according to one of the preceding claims,
**characterized in that**
the decor panel (28) and the closure panel (30) have the same interior structure.

11. Door leaf according to one of the preceding claims,
**characterized in that**
both superficial panels (28, 30) of the sandwich plate (30) can be used for a decor panel.

12. Door leaf according to one of the preceding claims,
**characterized in that**
the door leaf frame (18) is formed to be continuous around four sides, wherein especially the lower beam of the door leaf frame is formed of the same hollow profile as at least one of the remaining beams of the door leaf frame.

13. Front door (10) comprising a door frame (12) and a door leaf (16),
**characterized in that**
the door leaf (16) is formed in accordance with one of the preceding claims.

14. Front door according to claim 13,
**characterized in that**
at least one beam of the door frame (12) includes a protrusion (66) with a seal (64) which in the closed state of the door (10) rests on a part (52) of the door leaf frame embracing the sandwich plate (36), the cover strip (48) or the profile element.

15. Front door according to one of the preceding claims,
**characterized in that**
the door leaf frame and/or the door frame are formed of light metal profile elements (22, 24, 42).

16. Method for manufacturing a door leaf (16) according to one of the claims 1 to 9, **characterized by** the following steps:
a) fabricating a door leaf frame (18);
b) jointly cutting the edges of the decor panel (28), the insulation material (32) and the closure panel (30) of the sandwich plate to match the size of the door leaf frame (18);
c) placing the sandwich plate (36) with its broad side face (44) oppositely directed from the decor plate (28) onto the door leaf frame (18); and
d) fixing edges of the sandwich plate (36) placed onto the door leaf frame (18) to the door leaf frame (18);
wherein the order of the steps a) and b) is arbitrary.

17. Method according to claim 16,
**characterized by** the step following step c) at an arbitrary point of time:
e) covering the cutting edges (68) of the sandwich plate (36) by a cover strip (48).

18. Method according to one of the preceding claims,
**characterized in that**
in step d) the fixing of the sandwich plate (48) by adhesive bonding (glue 72) is effected.

## Revendications

1. Vantail (16) pour porte de maison (10), qui peut être utilisé comme une clôture extérieure d'une maison, comprenant un encadrement de vantail (18) et un panneau sandwich (36) retenu sur l'encadrement de vantail (18) comme un panneau de porte (20), ledit panneau sandwich étant formé d'un panneau décoratif (28) et un panneau de fermeture (30) et un matériel isolant intermédiaire,
**caractérisé en ce que**
le panneau sandwich (36) reste, par une surface bordée (44) détournée du panneau décoratif (28), indirectement ou directement sur l'encadrement de vantail (18).

2. Vantail selon la revendication 1,
**caractérisé en ce que**
le panneau sandwich (36) va rester sur une surface (46) de l'encadrement de vantail (18) qui est tournée vers l'extérieur, dans l'utilisation comme prédéfinie.

3. Vantail selon l'une des revendications précédentes,
**caractérisé en ce qu'**un
liston de recouvrement (48) intégral de l'encadrement de vantail ou fixé sur celui-ci recouvre une arête de coupe (68) du panneau décoratif (28) et/ou un front entier (70) du panneau sandwich (36).

4. Vantail selon l'une des revendications précédentes,
**caractérisé en ce que** d'au moins
un bord, de préférence touts les bords du panneau sandwich (36) sont enserrés d'un élément profilé (48).

5. Vantail selon les revendications 3 et 4,
**caractérisé en ce que**
le liston de recouvrement (48) a la fonction d'un élément profilé ou est formé comme d'élément profilé.

6. Vantail selon l'une des revendications précédentes,
**caractérisé en ce que**
le liston de recouvrement (48) et/ou l'élément profilé est fixé sur l'encadrement de vantail (18) au moyen d'une liaison par encoche ou clip.

7. Vantail selon l'une des revendications précédentes,
**caractérisé en ce que**
le liston de recouvrement (48) et/ou l'élément profilé a une section en forme d'U avec deux branches (50, 52) et une âme (54) intermédiaire, une première branche (50) servant de la fixation sur l'encadrement de vantail (18) et la seconde branche (52) servant d'enserrer le panneau sandwich (36).

8. Vantail selon la revendication 7,
**caractérisé en ce que**
la première branche (50) est fixée de façon d'un clip dans une rainure (56) sur l'encadrement de vantail (18).

9. Vantail selon l'une des revendications précédentes,
**caractérisé en ce que**
le panneau sandwich (36) recouvre d'au moins une grande partie de l'encadrement de vantail (18).

10. Vantail selon l'une des revendications précédentes,
**caractérisé en ce que**
le panneau décoratif (28) et le panneau supérieur (30) ont la même structure intérieure.

11. Vantail selon l'une des revendications précédentes,
**caractérisé en ce que**
les deux panneaux superficiels (28, 30) du panneau sandwich (36) peuvent être utilisés comme le panneau décoratif.

12. Vantail selon l'une des revendications précédentes,
**caractérisé en ce que**
l'encadrement de vantail (18) est formé de façon continue autour de quatre côtés, notamment le chapeau inférieur d'encadrement de vantail étant formé d'un même profilé creux comme d'au moins un des chapeaux résiduaires d'encadrement de vantail.

13. Porte de maison (10) avec un encadrement de porte (12) et un vantail de porte (16), **caractérisée en ce que**
le vantail (16) est formé selon l'une des revendications précédentes.

14. Porte de maison (10) avec selon la revendication 13,
**caractérisée en ce que**
d'au moins un chapeau de l'encadrement de porte (12) a un épaulement (66) avec un joint (64) qui dans l'état fermé de la porte (10) reste sur une partie (52) de l'encadrement de vantail, du liston de recouvrement (48) ou de l'élément profilé enserrant le panneau sandwich (36).

15. Porte de maison selon l'une des revendications précédentes,
**caractérisé en ce que**
l'encadrement de vantail et/ou l'encadrement de porte sont formés d'éléments profilés du métal léger (22, 24, 42).

16. Procédé de fabrication d'un vantail de porte (16) selon l'une des revendications 1 à 9, **caractérisé par** les étapes suivantes :
a) fabrication d'un encadrement de vantail (18) ;
b) coupe conjointe des bords du panneau décoratif (28), du matériel isolant (32) et du panneau de fermeture (30) du panneau sandwich (36) conformément à la taille de l'encadrement de vantail (18) ;
c) placer le panneau sandwich (36) avec sa surface bordée (44) opposée au panneau décoratif (28) sur l'encadrement de vantail (18) ;
d) fixer les bords du panneau sandwich (36) placés sur
l'encadrement de vantail (18) sur l'encadrement de vantail (18) ; l'ordre de ces étapes étant facultatif.

17. Procédé selon la revendication 16,
**caractérisé par** l'étape qui suit à l'étape c) à quelque temps :
e) recouvrir les arêtes de coupe (68) du panneau sandwich (36) par un liston de recouvrement (48).

18. Procédé selon l'une des revendications précédentes,
**caractérisé en ce que**
dans l'étape d) est fait la fixation du panneau sandwich (48) au moyen de collage (colle 72).
